# EUROPÄISCHE PATENTSCHRIFT

(11) **EP 0 760 260 B1**
(45) Veröffentlichungstag und Bekanntmachung des Hinweises auf die Patenterteilung: **02.05.2002**
(21) Anmeldenummer: 96113377.4
(22) Anmeldetag: 21.08.1996
(51) Int. Cl.: B05B 11/00, B05B 9/08

(54) **Behälter in Form einer Flasche oder Dose mit einem an der Oberseite vorgesehenen Sprühventil**
Container in the form of a bottle or can comprising a spray dispensing valve on its top
Récipient comme bouteille ou boîte équipé à sa partie supérieure d'une valve de pulvérisation

(30) Priorität: 26.08.1995 DE 29513716 U
(43) Veröffentlichungstag der Anmeldung: 05.03.1997
(73) Patentinhaber: König, Renate, geb. Reimann, 77815 Bühl (DE)
(72) Erfinder: Gartner, Peter, 77815 Bühl (DE)
(74) Vertreter: Zipse + Habersack

(56) Entgegenhaltungen:
- EP-A- 0 338 844
- EP-A- 0 484 574
- WO-A-94/04437

## Beschreibung

Die Erfindung betrifft einen Behälter in Form einer Flasche oder Dose aus beliebigem Werkstoff, insbesondere Blech oder Kunststoff, mit einem an der Oberseite vorgesehenen Sprühventil und einer an der Unterseite des Behälters angeordneten Pumpvorrichtung zur Erzeugung eines Luftüberdruckes in dem Behälter, die über ein Ventil mit dem Innenraum des Behälters verbunden ist.

In der EP 0 484 574 A1 ist ein derartiger Behälter beschrieben, bei dem die Pumpvorrichtung aus mindestens einem an der Unterseite des Behälters mit diesem dicht verbundenen Balg besteht, der einen an der Unteseite offenen oder eine Öffnung aufweisenden, durch Niederdrücken auf eine Unterlage verkleinerbaren und duch Anheben vergrößerbaren Raum einschließt, in welchen mindestens ein im Boden des Behälters oder im Inneren desselben angeordnetes Ventil mündet

Eine besondere Ausführungsform dieses vorbekannten Behälters besteht darin, daß die Pumpvorrichtung aus zwei den Raum verkleinernden, konzentrisch ineinandergesetzten Bälgen besteht, wobei im Boden des Behälters nur ein Ventil angeordnet ist.

Der vorbekannte Behälter weist jedoch den Nachteil auf, daß es infolge des offenen unteren Raumes sehr schwer ist, durch Niederdrücken und Anheben des Behälters den erforderlichen Überdruck im Behälter zu erzeugen, um Sprühen zu können.

Der vorliegenden Erfindung liegt die Aufgabe zugrunde, einen Behälter der eingangs genannten Art zu schaffen, bei dem in einfacher Weise durch Niederdrücken auf eine Unterlage sowie durch Anheben die Luft in den Behälter leicht eingepreßt werden kann.

Zur Lösung der gestellten Aufgabe wird ein Behälter der eingangs genannten Art vorgeschlagen, welcher dadurch gekennzeichnet ist, daß der innere Balg (11) in eine Öffnung des als Bodenkappe (9) ausgebildeten äußeren Balges dicht eingesetzt ist und in der Öffnung des inneren Balges (11) ein weiteres Ventil (15) eingesetzt ist, wobei der innere Balg (11) auf einen Ansatzstutzen (12) in der unteren Öffnung des Behälters (1) aufgesetzt ist, in der das erste Ventil (13) angeordnet ist, das mit einem in den Behälter (1) reichenden Steigrohr (14) derart verbunden ist, daß lediglich die Luft im inneren Balg (11) durch das Ventil (13) in das Innere des Behälters gelangen kann.

Mit dem Behälter gemäß der Erfindung wird der wesentliche Vorteil erreicht, daß bei seinem Niederdrücken auf eine Unterlage die Luft im Innenraum des inneren Balges über das erste Ventil in den Innenraum des Behälters hineingedrückt wird. Während des Anhebens des Behälters wird der innere Balg über das zweite Ventil mit Luft gefüllt. Beim nächsten Niederdrücken des Behälters auf die Unterlage wird wiederum die im inneren Balg verbleibende Luft durch das erste Ventil in den Behälter gedrückt und kann durch das zweite Ventil nicht mehr an der Unterseite entweichen.

Anhand der Zeichnung soll am Beispiel einer bevorzugten Ausführungsform der Behälter gemäß der Erfindung näher erläutert werden.

Die Figur der Zeichnung zeigt einen Längsschnitt durch einen zylinderförmigen Behälter gemäß der Erfindung.

Wie sich aus der Figur der Zeichnung ergibt, besteht der Behälter gemäß der Erfindung aus einem Druckbehälter 1, der an der Oberseite einen Gewindestutzen 2 zum Aufschrauben einer Kappe 3 aufweist, die das Sprühventil 4 enthält. Die Oberseite wird mit einer Sprühkappe 5 mit einem Betätigungshebel 6 für das Sprühventil 4 abgeschlossen. Das Sprühventil 4 weist an der Unterseite ein Steigrohr 7 für die Flüssigkeit auf, das bis fast zum Boden des Behälters 1 reicht.

An der Unterseite weist der Behälter 1 eine rundumlaufende Nut 8 auf, auf die ein als Bodenkappe 9 ausgebildeter, mit Öffnungen zum Austritt der Luft versehener Balg aufgesetzt ist. Die Bodenkappe 9 ist an der Unterseite, wie bei 10 dargestellt, geschlossen und weist eine zentrische Öffnung auf, in die ein innerer Balg 11, der als Pumpkörper ausgebildet ist, eingesetzt ist. Der innere Balg 11 ist an der Oberseite auf einen Ansatzstutzen 12 aufgesetzt, in dem sich das erste Ventil 13, das mit einem Steigrohr 14 für die Luft verbunden ist, befindet.

In die untere Öffnung des inneren Balges 11 ist ein zweites Ventil 15 eingesetzt, das bewirkt, daß die Luft von außen nur in den inneren Balg 11 gelangen kann. Bei mehrmaligem Niederdrücken des Behälters 1 auf die Unterlage wird somit bewirkt, daß die sich im inneren Balg 11 befindliche Luft nur durch das Ventil 13 und das Steigrohr 14 in den Innenraum des Behälters 1 bewegen kann.

## Patentansprüche

1. Behälter in Form einer Flasche oder Dose aus beliebigem Werkstoff, insbesondere Blech oder Kunststoff, mit einem an der Oberseite vorgsehenen Sprühventil und einer an der Unterseite des Behälters angeordneten Pumpvorrichtung zur Erzeugung eines Luftüberdruckes in dem Behälter, die über ein Ventil mit dem Innenraum des Behälters verbunden ist, wobei die Pumpvorrichtung aus zwei an der Unterseite des Behälters mit diesem dicht verbundenen, konzentrisch ineinandergesetzen Bälgen besteht und im Boden des Behälters ein Ventil angeordnet ist, **dadurch gekennzeichnet, daß** der innere Balg (11) in eine Öffnung des als Bodenkappe (9) ausgebildeten äußeren Balges dicht eingesetzt ist und in der Öffnung des inneren Balges (11) ein weiteres Ventil (15) eingesetzt ist, wobei der innere Balg (11) auf einen Ansatzstutzen (12) in der unteren Öffnung des Behälters (1) aufgesetzt ist, in der das erste Ventil (13) angeordnet ist, das mit einem in den Behälter (1) reichenden Steigrohr (14) derart verbunden ist, daß lediglich die Luft im inneren Balg (11) durch das Ventil (13) in das Innere des Behälters gelangen kann.

## Claims

1. Container in the form of a bottle or can made from any desired material, in particular tinplate or plastic, comprising a spray dispensing valve on the top and a pump device arranged on the underneath of the container to produce air pressure in the container, which is connected via a valve to the inside of the container, the pump device consisting of two bellows concentrically nesting into each other on the underneath of the container connected integrally with this and with a valve placed in the bottom of the container, **characterised in that** the inner bellow (11) tightly fits into an aperture of the outer bellow formed as bottom cap (9) and a further valve (15) fits into the aperture of the inner bellow (11), the inner bellow (11) being seated on a shoulder muff (12) in the lower aperture of the container (1), in which the first valve (13) is fitted, which is connected to a tube (14) reaching into the container (1), in such a way that the air from the inner bellow (11) can only escape into the inside of the container through the valve (13).

## Revendications

1. Récipient sous forme de bouteille ou de boîte, conçu dans le matériau voulu, en particulier en tôle ou en plastique, avec un vaporisateur prévu sur sa face supérieure et avec, sur la face inférieure du récipient un système de pompage destiné à générer une surpression d'air dans le récipient, qui est relié avec l'intérieur du récipient par l'intermédiaire d'une soupape, dans lequel cas le système de pompage est constitué de deux soufflets, intimement liés avec le récipient, sur la face inférieure de celui-ci et insérés l'un dans l'autre de manière concentrique et une soupape est située dans le fond du récipient,
**caractérisé en ce que** le soufflet interne (11) est intimement inséré dans un orifice du soufflet externe, conçu sous forme de fond de récipient (9) et qu'une autre soupape (15) est insérée dans l'orifice du soufflet interne (11), moyennant quoi le soufflet interne (11) est posé sur un embout (12), dans l'ouverture inférieure du récipient (1), dans laquelle est située la première soupape (13), qui est reliée à un tube ascendant (14) qui s'introduit dans le récipient (1) de manière à ce que seul l'air qui se trouve dans le soufflet interne (11) puisse s'introduire à l'intérieur du récipient, par l'intermédiaire de la soupape 13.
